# FASCICULE DE BREVET EUROPEEN

(11) **EP 0 480 518 B1**
(45) Date de publication et mention de la délivrance du brevet: **01.02.1995**
(21) Numéro de dépôt: 91202587.1
(22) Date de dépôt: 03.10.1991
(51) Int. Cl.: H01J 3/02

(54) **Source d'électrons présentant un dispositif de rétention de matières**
Elektronenquelle mit teilchenhaltender Anordnung
Electron source providing a particle retention device

(30) Priorité: 12.10.1990 FR 9012613
(43) Date de publication de la demande: 15.04.1992
(73) Titulaire: SOCIETE ANONYME D'ETUDES ET REALISATIONS NUCLEAIRES S.O.D.E.R.N., 94450 Limeil-Brevannes (FR); Philips Electronics N.V., 5621 BA Eindhoven (NL)
(72) Inventeur: Bernardet, Henri, F-75008 Paris (FR)
(74) Mandataire: Pyronnet, Jacques

(56) Documents cités:
- EP-A- 0 021 354
- EP-A- 0 286 191
- JOURNAL OF APPLIED PHYSICS, vol. 57, no. 3, février 1985, pages 709-713, NewYork, US; S. HUMPHRIES, Jr. et al.: "Grid-controlled plasma cathodes"

## Description

La présente invention concerne une source d'électrons à arc sous vide comportant une source de plasma présentant une anode et une cathode disposées en vis-à-vis de manière à former un plasma à la suite de l'application d'une différence de potentiel appropriée entre l'anode et la cathode, un dispositif d'extraction des électrons et un dispositif de rétention de matières situé entre le dispositif d'extraction et la source de plasma.

Une source d'électrons est connue de EP-A-0 286 191, qui décrit un dispositif de rétention en forme d'une grille de baffles qui sont disposés en aval d'un dispositif d'extraction. Les baffles définissent des ouvertures en quinconce, de telle sorte que les projections de plasma sont récupérées.

Une source d'électrons est connue de l'article "Grid-controlled plasma cathodes" de S. HUMPRIES et collaborateurs dans le "Journal of Applied Physics" vol. n° 3 (Février 1985) p. 700-713.

Selon cette antériorité, le dispositif de rétention est constitué par une grille contrôleuse d'ions (ICG) qui est disposée au sein du plasma et au même potentiel électrique que la source de plasma, et le dispositif d'extraction comporte une cathode d'extraction K constituée par une grille polarisée positivement par rapport à la source de plasma ainsi qu'une anode A collectrice d'électrons. La grille contrôleuse d'ions ICG a pour fonction de séparer les ions des électrons dans l'espace grille ICG - cathode K, les électrons étant extraits ou non en fonction de la charge d'espace dans l'intervalle d'extraction située entre la cathode K et l'anode A.

Une telle structure nécessite un fonctionnement pulsé de la source de plasma et en particulier une condition de fonctionnement est que la longueur d'impulsion du plasma ne doit pas être trop grande par rapport à la longueur d'impulsion recherchée par les électrons pour éviter de charger électriquement la grille et de conduire à des claquages.

L'idée de base de l'invention est de découpler optiquement et électriquement le plasma de la zone d'extraction afin d'éviter les inconvénients précités.

La source d'électrons selon l'invention est dans ce but caractérisée en ce que le dispositif de rétention de matières comporte, dans le sens d'extraction des électrons, un baffle amont et un baffle aval électriquement conducteurs et présentant des ouvertures en quinconce, de telle sorte que, lorsque les baffles sont portés à un potentiel donné, le plasma ne s'étende pas en aval du baffle aval. On obtient ainsi, une rétention efficace des matières, à savoir des ions, neutralisés ou non, ainsi que des neutres et des micro-particules émis simultanément.

Au moins une ouverture peut être une fente transversale par rapport au sens d'extraction des électrons.

Au moins un baffle peut comporter autour d'au moins une ouverture, un bord replié du coté de la source de plasma. Ceci permet d'améliorer la rétention des ions du plasma, ainsi que des neutres et des micro-particules émis simultanément par l'arc sous vide. Selon un mode préféré de réalisation du dispositif de rétention de matières, le baffle amont et le baffle aval comportent desdits bords repliés, alignés dans le sens d'extraction des électrons.

La largeur des ouvertures peut être supérieure ou égale à l'intervalle entre les ouvertures. La distance entre les baffles peut être au moins égale à la largeur des ouvertures et à l'intervalle entre les ouvertures. La quantité d'électrons extraits croît en effet avec la largeur relative des ouvertures par rapport à leur intervalle, ainsi qu'avec la distance entre les baffles.

Selon un mode de réalisation particulièrement avantageux en ce qui concerne l'homogénéité du faisceau d'électrons, sont prévues, dans le sens d'extraction des électrons, une électrode d'extraction amont et une électrode d'extraction aval sensiblement parallèles, lesquelles sont de préférence espacées d'une distance au moins égale au pas desdits baffles.

Au moins une électrode d'extraction peut avantageusement être disposée dans le passage situé en aval des ouvertures du baffle aval dans le sens d'extraction des électrons. On améliore ainsi le rendement d'extraction à potentiel égal.

Les précédentes structures d'extraction conduisent à des émissions d'électrons à une énergie (exprimée en eV) proche de la tension d'extraction tout en lui restant inférieure. Pour réduire cette énergie initiale et obtenir une meilleure maîtrise du faisceau, il est avantageux de prévoir une électrode réductrice d'énergie des électrons disposée en aval du dispositif d'extraction dans le sens d'extraction des électrons, une telle réduction pouvant être alors obtenue en portant ladite électrode à un potentiel électrique inférieur à celui du dispositif d'extraction.

L'invention sera mieux comprise à la lecture de la description qui va suivre, donnée à titre d'exemple non limitatif, en liaison avec les dessins qui représentent :
- la figure 1, une source d'électrons selon l'art antérieur (état général de la technique), la figure 2 correspondant à l'article de HUMPRIES et al. précité
- la figure 3a à 3c, une source d'électrons selon un mode de réalisation de l'invention, la figure 3b étant un détail de la fig. 3a montrant les lignes de champ, et la fig. 3c un détail de la fig. 3a en vue de préciser les dimensions.
- la fig. 4 des diagrammes de courant et de tension en vue de l'extraction des électrons.
- la fig. 5, 6a, 6b et 6c des modes de réalisation des ouvertures des baffles selon l'invention, les figures 6b et 6c représentant respectivement en vue de dessus et en coupe XX′ un dispositif à symétrie cylindrique de révolution.
- la fig. 7 et 8 des modes de connexion de source de plasma en parallèle en vue d'obtenir une émission d'électrons de grande section.
- et les fig. 9 à 12 quatre variantes de l'invention présentant une extraction améliorée, la fig. 12 correspondant à un mode de réalisation préféré.

Selon la figure 1, une source d'électrons comporte une source d'ions comportant au moins une cathode 1 et une anode 2 (type diode) et éventuellement une gâchette 3 (type triode) ou bien un arc secondaire comme dans le brevet français 8708196 déposé le 12 juin 1987 par la Demanderesse et délivré le 24 novembre 1989 sous le numéro FR 2616587 (type tétrode). Pour le type diode, l'anode 2 et la cathode 1 sont très proches d'une de l'autre et l'initiation de l'arc de plasma P est simplement obtenue par application d'une tension anodique suffisante. Pour le type triode, la gâchette 3, dont la position, la forme et le mode d'alimentation permettent l'amorçage d'un spot cathodique à l'origine de l'arc principal P, est proche de la cathode 1 alors que l'anode 2 en est éloignée. Pour le type tétrode, l'arc principal de plasma P est initié par injection d'un plasma provenant d'un arc secondaire de faible durée par rapport à l'arc principal P et dissipant une très faible énergie en regard de l'arc principal P.

De même, ces sources de plasma peuvent être réalisées sous forme de couches minces déposées sur des isolants, permettant en général des émissions instantanées importantes et plus reproductibles, mais avec un nombre de tirs de fonctionnement réduit.

Les matériaux cathodiques utilisés sont dans le principe indifférents ; leur choix est un compromis entre :
- l'énergie nécessaire pour l'obtention d'un arc stable (influence du courant électronique recherché)
- la dissipation thermique des électrodes, en particulier de la cathode, et les problèmes de refroidissement,
- le temps d'établissement de l'arc et la vitesse de projection du plasma (influence des températures de fusion des matériaux),
- l'aptitude à un traitement chimique ultérieur de nettoyage de la source,
- leur pureté, sous l'aspect désorption à chaud de gaz susceptible de perturber la qualité du vide.

Les électrons sont extraits du plasma P par un dispositif d'extraction d'électrons EE (par exemple une grille), le sens d'extraction (flèche F) étant perpendiculaire audit dispositif d'extraction EE. En tant que de besoin, un dispositif FA de focalisation et d'accélération dirige les électrons vers une cible A.

La fig. 2 illustre le dispositif décrit dans la publication de S. HUMPHRIES et collaborateurs, et selon lequel une grille de contrôle des ions (ICG), est disposée dans le plasma P et au même potentiel que celui-ci. Une cathode d'extraction K faisant fonction de grille d'extraction étant polarisée positivement par rapport à la grille (ICG), la différence de potentiel ainsi créée empêche les ions de pénétrer dans l'espace d'extraction, c'est-à-dire l'espace situé entre la cathode K et une anode cible A. En l'absence d'un potentiel d'extraction, les électrons sont empêchés de franchir l'espace d'extraction A-K. Une condition sur la densité de courant extrait est que la largeur de l'espace dans lequel intervient la séparation entre les ions et les électrons est sensiblement égale ou supérieure à la moitié de la largeur des ouvertures de la grille d'extraction K. Une autre condition est que la longueur des impulsions produisant le plasma ne peut être très supérieure à la longueur d'impulsion désignée pour les électrons, ce pour éviter de charger électriquement la grille d'extraction K et pour réduire la probabilité de claquage. En d'autres termes, à une impulsion de plasma ne peut correspondre qu'une seule extraction d'électrons.

Selon les figures 3a à 3c et 5, le plasma cathodique (ou anodique) est isolé optiquement par deux baffles 10 et 20, comportant, dans le sens d'extraction des électrons (flêche F) un baffle amont 10, et un baffle aval 20, portés à la masse ou potentiel d'anode (pour un plasma cathodique), et pourvu d'ouvertures respectivement 16 et 26 en quinconce les unes par rapport aux autres. En pratique, les deux baffles 10 et 20 sont constitués par un organe unique à deux fonctions de baffle (amont et aval) ou par deux organes mécaniquement séparés mais reliés électriquement entre eux de façon qu'ils soient toujours portés au même potentiel. Le plasma, en l'absence de toute tension d'extraction, est intercepté par les baffles et ne peut pénétrer en aval du baffle aval 20. Dans le cas de la figure 2 (art antérieur), la grille ICG est disposée au sein du plasma P, qui s'étend toujours en aval de celle-ci jusqu'à parvenir à proximité de la cathode d'extraction K. Au contraire, dans le cas de l'invention, le plasma P est arrété par les baffles et ne peut s'étendre en aval de ceux-ci. L'électrode d'extraction 30 est, quelles que soient les conditions de fonctionnement, dégagée de toute pollution par le plasma P qui peut donc être maintenu en continu pendant toute la durée nécessaire à l'obtension du nombre désiré d'extractions d'électrons. En outre, une telle structure de baffle à au moins deux niveaux permet également l'interception des micro-projections émises par la cathode 1. La figure 4 montre, en a le profil du courant Iarc de la source de plasma, en b le potentiel d'extraction (plusieurs impulsions, pour un seul allumage du plasma), et en c le courant Iext des électrons extraits. Pour une tension d'extraction Vext (de quelques kV) à profil en plateaux plats, le courant Iext. présente, de manière classique, des plateaux à pente négative.

La figure 3b montre les lignes d'équipotentielles entre les surfaces 12 de séparation qui délimitent le contour du plasma et selon lesquelles les électrons sont extraits. Ces surfaces 12 sont fonction de la tension d'extraction et de la densité, en charges électriques, du plasma émis. Les surfaces 12 sont situées entre les deux baffles 10 et 20, selon une direction générale perpendiculaire à ceux-ci et sensiblement d'un bord à l'autre des ouvertures 16 et 26. Les équipotentielles (22 à 25) évoluent entre une forme (22) présentant une première partie parallèle au baffle 20 et une deuxième partie nettement rentrante dans l'espace inter-baffles en dehors du plasma P, une forme (23) plus en aval des baffles et également à deux parties, la deuxième étant moins rentrante dans l'espace inter-baffles, une forme (24) encore plus en aval et qui est pratiquement plane, ce qui permet de diriger les électrons essentiellement selon la direction d'extraction F (ils ont été en effet extraits essentiellement perpendiculairement à cette direction), et enfin une forme (25) sensiblement sinusoïdale au voisinage de la grille d'extraction 30.

La figure 3c montre une forme (14) pratiquement idéale de la surface de séparation 12, avec un creusement très marqué ce qui augmente nettement la surface d'extraction, et donc le rendement d'extraction. Il est à noter que le dispositif à double baffle permet de concevoir facilement une géométrie présentant une surface d'extraction supérieure à celle de l'art antérieur, c'est-à-dire à la surface de la grille d'extraction. D'autre part, la retenue du plasma et de matière dans les baffles, et surtout dans le baffle aval (20) est favorisée par la présence de bords repliés 21 (et/ou 11), d'une distance respectivement d₁ (et/ou d₂) vers l'amont.

Les paramètres influant sur l'extraction sont l'écartement h entre les baffles 10 et 20, la largeur l₁ des intervalles entre ouvertures du baffle amont 10, la largeur l₂ des ouvertures 16 du baffle amont 10, étant entendu que le baffle aval 20 est le "négatif" du baffle amont 10.

La quantité d'électrons extraits croît :
- dans le même sens que h
- inversement à l'évolution de l₂ et de l₁ c'est'à-dire avec le nombre de cellules.

Par ailleurs, le champ électrique appliqué est déterminant quant à la quantité d'électrons extraits. Deux positions extrêmes (voir Fig.5) (30A : électrodes d'extraction non en aval des bords des ouvertures ; 30B : électrodes d'extraction au centre des ouvertures et des intervalles entre elles) pour des polarisations identiques correspondent au maximum d'extraction (30A) et minimum (30B), sachant que l'interception par l'électrode d'extraction est maximale en (30A).

Le rendement maximal idéal correspond à :$\text{l₁ ≦ l₂ < h}$
et à la forme 14 de ménisque de plasma de la figure 3c.

Les structures de configuration préférées des baffles découlent de ces considérations :
- structures linéaires avec l₁ ≦ l₂ et h > l₂ avec les électrodes d'extraction constituées par des fils (ou barres) proches de l'alignement des bords relevés (11 et 21) des baffles 10 et 20, et légèrement masquées par le baffle 20 (figures 3a et 3b).
- structures à ouvertures circulaires (16′, 26′) (fig. 6a), pour des faisceaux cylindriques (de révolution ou non) et plus particulièrement lorsque l'homogénéïté doit présenter une symétrie axiale (figures 6b et 6c) : aux figures 6b et 6c, les baffles amont 10 et aval 20 deviennent des anneaux à bords relevés 10′ et 20′, reliés entre eux sur des rayons pour assurer le maintien mécanique (à la figure 6b, les anneaux 16′ sont représentés en pointillés).

Pour deux anneaux (baffles 10′ et 20′) de rang i et i-1, on aura :$\text{R₁₀′,i - R₁₀′,(i-1) ≦ R₂₀′i - R₂₀′,i-1}$
$\text{h > R₂₀′,i - R₂₀′,i-1}$

Selon les figures 7 et 8, une source de grande dimension est obtenue en mettant en parallèle n sources de plasma (massives ou en couches) réparties de façon à assurer une densité homogène de plasma sur les baffles 10 et 20 (ou 10′ et 20′). Ces sources sont alimentées soit individuellement à partir d'une source (-HT) à travers une résistance R pour chacune (fig.7), soit collectivement à travers une seule résistance R/n (fig.8).

Selon les figures 9 et 10, on met en oeuvre deux grilles d'extraction, référencées 30 et 31, situées l'une derrière l'autre. La deuxième grille d'extraction 31, au même potentiel que la première fait écran aux tensions d'accélération des électrons et permet un transit libre de ceux-ci sur une distance D supérieure au pas (l₁ + l₂) des baffles d'extraction. Ceci permet un chevauchement entre les faisceaux extraits d'ouvertures 26 contigues du baffle aval 20 et atténue les distortions de densité. Selon la figure 9, la grille d'extraction amont est située près du baffle aval 20, alors que selon la figure 10, elle en est écartée.

Selon les figures 11 et 12, une grille réductrice d'énergie des électrons est présente (référence 40) en aval de la ou des grilles d'extraction (30, 31). La grille 40 est portée à un potentiel inférieur à celui de la ou des grilles d'extraction (30, 31). A la figure 11, seule est présente la grille d'extraction 30. A la figure 12, la grille 40 est associée aux deux grilles d'extraction 30 et 31, d'où optimisation à la fois de l'extraction et de l'énergie des électrons. Le potentiel de la grille 40 peut être ajusté entre la tension du dispositif d'extraction (30, 31) et la tension de polarisation des baffles (10, 20).

## Revendications

1. Source d'électrons à arc sous vide comportant une source de plasma (1) présentant une anode et une cathode disposées en vis-à-vis de manière à former un plasma (P) à la suite de l'application d'une différence de potentiel appropriée entre l'anode et la cathode, un dispositif d'extraction des électrons (30) et un dispositif de rétention (10,20) de matières situé entre le dispositif d'extraction et la source de plasma caractérisé en ce que le dispositif de rétention de matières comporte, dans le sens (F) d'extraction des électrons, au moins un baffle amont (10) et un baffle aval (20) électriquement conducteurs et présentant des ouvertures (16, 26) en quinconce, de telle sorte que, lorsque les baffles (10, 20) sont portés à un potentiel donné, qui est le même pour les baffles, càd. la masse (pour un plasma anodique) ou potential d'anode (pour un plasma cathodique), le plasma ne s'étende pas en aval du baffle aval (20).

2. Source d'électrons selon la revendication 1 caractérisée en ce qu'au moins une ouverture (16, 26) est une fente transversale par rapport au sens d'extraction des électrons.

3. Source d'électrons selon une des revendications 1 ou 2 caractérisée en ce qu'au moins un baffle (10, 20) comporte autour d'un au moins une ouverture (16, 26), un bord (11, 21) replié du côté de la source de plasma.

4. Source d'électrons selon la revendication 3 caractérisée en ce que le baffle amont (10) et le baffle aval (20)comportent desdits bords repliés (11, 21), alignés dans le sens (F) d'extraction des électrons.

5. Source d'électrons selon une des revendications précédentes caractérisée en ce que la largeur des ouvertures (26) du baffle aval (20)est supérieure ou égale à l'intervalle entre les ouvertures (26).

6. Source d'électrons selon une des revendications précédentes caractérisée en ce que la distance (h) entre les baffles est au moins égale à la largeur des ouvertures et à l'intervalle entre les ouvertures.

7. Source d'électrons selon une des revendications précédentes caractérisée en ce que le dispositif d'extraction comporte au moins une électrode d'extraction (30).

8. Source d'électrons selon la revendication 7 caractérisée en ce qu'au moins une électrode d'extraction (30) comporte des fils conducteurs parallèles.

9. Source d'électrons selon une des revendications 7 ou 8 caractérisée en ce qu'au moins une électrode d'extraction (30) comporte une grille conductrice.

10. Source d'électrons selon une des revendications 7 à 9 caractérisée en ce qu'elle comporte, dans le sens d'extraction des électrons, une électrode d'extraction amont (30) et une électrode d'extraction aval (31), sensiblement parallèles.

11. Source d'électrons selon la revendication 10 caractérisée en ce que les électrodes d'extraction amont (30) et aval (31) sont espacées entre elles d'une distance au moins égale au pas des ouvertures (16, 26) desdits baffles (10, 20).

12. Source d'électrons selon une des revendications 7 à 11 caractérisée en ce qu'au moins une électrode d'extraction est disposée dans le passage situé en aval des ouvertures (26) des baffles aval (20) dans le sens (F) d'extraction des électrons.

13. Source d'électrons selon une des revendications précédentes caractérisée en ce qu'elle comporte une électrode réductrice d'énergie des électrons (40), disposée en aval du dispositif d'extraction des électrons (30, 31), de manière à diminuer l'énergie des électrons extraits lorsqu'elle est portée à un potentiel électrique inférieur à celui du dispositif d'extraction (30, 31).

14. Source d'électrons selon la revendication 13 caractérisée en ce qu'elle comporte des moyens pour ajuster le potentiel de la grille réductrice d'énergie (40) entre la tension du dispositif d'extraction et la tension de polarisation des baffles (10, 20).

## Patentansprüche

1. Vakuumlichtbogen-Elektronenquelle mit einer Plasmaquelle (1), die eine Anode und eine Kathode in Gegenüberstellung derart enthält, daß sie nach dem Anlegen eines geeigneten Spannungsunterschieds zwischen der Anode und der Kathode ein Plasma (P) erzeugen, und mit einer Elektronenextraktoranordnung (30) und einer materialhaltigen Anordnung (10, 20) zwischen der Extraktionsanordnung und der Plasmaquelle, dadurch gekennzeichnet, daß die Materialrückhalteanordnung, die in der Elektronenextrktionsrichtung (F) angeordnet ist, wenigstens eine stromaufwärts befindliche Prallwand (10) und eine stromabwärts befindliche Prallwand (20) enthält, die beide elektrisch leiten und gegeneinander versetzte Aperturen (16, 26) derart aufweisen, daß, wenn die Prallwände (10, 20) auf ein vorgegebenes Potential gebracht werden, das für die Prallwände gleich ist, d.h. die Masse (für ein Anodenplasma) oder das Anodenpotential (für ein Kathodenplasma), das Plasma sich nicht stromabwärts der stromabwärts befindlichen Prallwand erstreckt.

2. Elektronenquelle nach Anspruch 1, dadurch gekennzeichnet, daß wenigstens eine Öffnung (16, 26) in bezug auf die Extraktionsrichtung der Elektronen ein Querschlitz ist.

3. Elektronenquelle nach einem der Ansprüche 1 oder 2, dadurch gekennzeichnet, daß wenigstens eine Prallwand (10, 20) um wenigstens eine Öffnung (16, 26) eine gefaltete Platte (11, 21) an der Seite der Plasmaquelle enthält.

4. Elektronenquelle nach Anspruch 3, dadurch gekennzeichnet, daß die stromaufwärts befindliche Prallwand (10) und die stromabwärts befindliche Prallwand (20) gefaltete Platten (11, 21) enthalten, die in der Extraktionsrichtung (F)der Elektronen ausgerichtet sind.

5. Elektronenquelle nach einem oder mehreren der vorangehenden Ansprüche, dadurch gekennzeichnet, daß die Größe der Öffnungen (26) der Stromabwärtsprallwand (20) größer oder gleich dem Zweischenraum zwischen den Öffnungen (26) ist.

6. Elektronenquelle nach einem oder mehreren der vorangehenden Ansprüche, dadurch gekennzeichnet, daß der Abstand (h) zwischen den Prallwänden wenigstens gleich der Größe der Öffnungen und des Zwischenraums zwischen den Öffnungen ist.

7. Elektronenquelle nach einem oder mehreren der vorangehenden Ansprüche, dadurch gekennzeichnet, daß die Extraktionsanordnung wenigstens eine Extraktionselektrode (30) enthält.

8. Elektronenquelle nach Anspruch 7, dadurch gekennzeichnet, daß wenigstens eine Extraktionselektrode (30) parallel verlaufende Leiterdrähte enthält.

9. Elektronenquelle nach einem der Ansprüche 7 oder 8, dadurch gekennzeichnet, daß wenigstens eine Extraktionselektrode (30) ein Leitgitter enthält.

10. Elektronenquelle nach einem der Ansprüche 7 oder 9, dadurch gekennzeichnet, daß sie in der Elektronenextraktionsrichtung eine Stromaufwärts-Extraktionselektrode (30) und eine Stromabwärtselektrode (31) im wesentlichen parallel verlaufend enthält.

11. Elektronenquelle nach Anspruch 10, dadurch gekennzeichnet, daß die Stromaufwärts-Extraktionselektroden (30) und Stromabwärtselektroden (31) untereinander in einem Abstand wenigstens gleich dem Mitte-zu-Mitte-Abstand der Öffnungen (16, 26) der Prallwände (10, 20) auseinanderliegen.

12. Elektronenquelle nach einem der Ansprüche 7 bis 11, dadurch gekennzeichnet, daß wenigstens eine Extraktionselektrode sich im Durchgang stromabwärts der Öffnungen (26) der Stromabwärtsprallwände (20) in der Elektronenextraktionsrichtung (F) angeordnet ist.

13. Elektronenquelle nach einem oder mehreren der vorangehenden Ansprüche, dadurch gekennzeichnet, daß sie eine Elektronenenergiereduzierelektrode (40) stromabwärts von der Elektronenextraktionsanordnung (30, 31) derart enthält, daß die Energie der extrahierten Elektronen verringert wird, wenn sie auf einem niedrigen elektrischen Potential als die der Extraktinsanordnung (30, 31) geführt wird.

14. Elektronenquelle nach Anspruch 13, dadurch gekennzeichnet, daß sie Mittel zum Einstellen des Potentials des Energiereduziergitters (40) zwischen der Spannung der Extraktionsanordnung und der Polarisationsspannung der Praliwände (10, 20) enthält.

## Claims

1. A vacuum arc electron source comprising a plasma source (1) having an anode and a cathode facing each other such that they produce a plasma (P) after an appropriate voltage difference has been applied between the anode and the cathode, an electron extractor device (30) and a material-retaining device (10, 20) arranged between the extractor device and the plasma source, characterized in that the material-retaining device includes, arranged in the electron extraction direction (F), at least un upstream baffle (10) and a downstream baffle (20) which are both electrically conducting and have apertures (26, 26) arranged in quincunx, such that when the baffles (10) and (20) are brought to a given potential which is the same for both baffles, i.e. earth (for an anode plasma) or anode potential (for a cathode plasma), the plasma does not extend beyond the downstream baffle (20).

2. An electron source as claimed in Claim 1, characterized in that at least one aperture (16, 26) is a slot extending transversely of the direction of extraction of the electrons.

3. An electron source as claimed in one of the Claims 1 or 2, characterized in that at least on baffle (10, 20) has around at least one aperture (16, 26) an edge (11, 21) which is folded at the side facing the plasma source.

4. An electron source as claimed in Claim 3, characterized in that the upstream baffle (10) and the downstream baffle (20) include the said folded edges (11, 21), aligned in the electron extraction direction (F).

5. An electron source as claimed in anyone of the preceding Claims, characterized in that the width of the apertures (26) of the downstream baffle (20) exceeds or is equal to the gap between the apertures (26).

6. An electron source as claimed in anyone of the preceding Claims, characterized in that the distance (h) between the baffles is at least equal to the width of the apertures and the gap between the apertures.

7. An electron source as claimed in anyone of the preceding Claims, characterized in that the extractor device includes at least one extraction electrode (30).

8. An electron source as claimed in Claim 7, characterized in that at least one extraction electrode (30) comprises conductive wires which extend parallel to each other.

9. An electron source as claimed in Claim 7 or 8, characterized in that at least one extraction electrode (30) comprises a conductive grid.

10. An electron source as claimed in Claims 7 to 9, characterized in that it includes, arranged in the electron direction, an upstream extraction electrode (30) and a downstream extraction electrode (31), arranged substantially in parallel.

11. An electron source as claimed in Claim 10, characterized in that the interspace between the upstream extraction electrode (30) and the downstream extraction electrode (31) is at least equal to the pitch of the apertures (16, 26) of said baffles (10, 20).

12. An electron source as claimed in anyone of the Claims 7 to 11, characterized in that, at least one extraction electrode is provided in the path located downstream of the apertures (26) of the downstream baffles (20) in the extraction direction (F) of the electron.

13. An electron source as claimed in anyone of the preceding Claims, characterized in that it comprises an electron energy reducing electrode (40) which is arranged downstream of the electron extractor device (30, 31), in such a manner that the energy of the extracted electrons is reduced when the electron source is brought to an electric potential which is lower than that of the extractor device (30, 31).

14. An electron source as claimed in Claim 13, characterized in that it comprises means for adjusting the potential of the energy reducing grid (40) so that it lies between the voltage of the extractor device and the bias voltage of the baffles (10, 20).
